# EUROPÄISCHE PATENTSCHRIFT

(11) **EP 2 157 266 B1**
(45) Veröffentlichungstag und Bekanntmachung des Hinweises auf die Patenterteilung: **11.05.2016**
(21) Anmeldenummer: 09009668.6
(22) Anmeldetag: 27.07.2009
(51) Int. Cl.: E05D 5/06, E05D 7/04, E05D 7/10, E05D 11/10, E05D 7/00

(54) **Scharnier für ein mit einer Tür versehenes Möbelstück**
Hinge for a piece of furniture with a door
Charnière pour un article de mobilier doté d'une porte

(30) Priorität: 21.08.2008 CH 13492008
(43) Veröffentlichungstag der Anmeldung: 24.02.2010
(73) Patentinhaber: Forster Küchen- & Kühltechnik AG, 9320 Arbon (CH)
(72) Erfinder: Schröder, Walter, 8805 Richterswil (CH); Zaffonato, Claudio, 8580 Ariswil (CH); Stübe, Andreas, 4105 Biel-Benken (CH)
(74) Vertreter: Luchs, Willi

(56) Entgegenhaltungen:
- EP-A1- 1 529 910
- DE-A1- 19 825 979
- DE-A1-102006 060 586
- DE-U1- 29 611 392
- KR-B1- 100 750 254

## Beschreibung

Die Erfindung betrifft ein Scharnier für ein mit einer Tür versehenes Möbelstück gemäss dem Oberbegriff des Anspruches 1.

Bei bekannten Scharnieren dieser Art gemäss der Druckschrift DE-U1-296 11 392 ist am Möbelstück ein Scharnierhebel befestigt, der über eine auf der Innenseite der Tür befindliche Aussparung in eine Ausnehmung eines in der Tür eingelassenen Scharnierlagers hineinragt und mit diesem über einen Scharnierbolzen schwenkbar verbunden ist. Das Scharnierlager weist eine Öffnung für den Scharnierbolzen, der von der Oben-/Unterkante der Tür her durch die Öffnung des Scharnierlagers sowie auch durch eine Öffnung des Scharnierhebels gesteckt wird. Im Scharnierlager ist eine Schliessvorrichtung zur Selbstschliessung der Tür untergebracht, die ein federbelastetes Rastelement aufweist, welches mit dem Aussenumfang des Scharnierhebels zusammenwirkt und das Verschliessen der Tür bewirkt. Es ist bei derartigen Scharnieren von Nachteil, dass beim in die Öffnungen des Scharnierlagers und des Scharnierhebels eingeführten Scharnierbolzen die Tür gegenüber dem Möbelstück praktisch nicht ausgerichtet werden kann. Derartige Scharniere können zudem nur im oberen und unteren Bereich der Tür vorgesehen sein.

In der Druckschrift KR-A-100 750 254 ist ein höheneinstellbares Scharnier für einen Kühlschrank geoffenbart, bei dem ein an diesen Kühlschrank anschraubbares Tragscharnier mit einem abstehenden vertikal nach oben bzw. nach unten angeordneten Schaft vorgesehen ist. Für die Höhenverstellung der in diesen Schäften aufgenommenen Türe ist ein auf dem jeweiligen Schaft aufschraubbarer Tragkopf und ein Distanzstück vorgesehen. Damit ist bloss eine Verstellung in Höhenrichtung ermöglicht. Bei einem Hausgerät nach der Druckschrift DE-A-198 25 979 ist für die Türlager wenigstens ein Steckerteil vorgesehen, welcher an einem Gehäuseteil befestigbar ist. Durch vorzugsweise ein als Langloch gebildetes Loch kann eine Schraube hindurchgeführt und im Gehäuse befestigt werden. Es ist nicht vorgesehen, dass der Steckerteil relativ zum Gehäuse weder horizontal noch vertikal eingestellt werden kann, wäre aber grundsätzlich durch dieses Langloch möglich.
Bei einem ausrichtbaren Scharnier gemäss der Druckschrift DE-A-10 2006 060 586 sind auf der Aussenseite einer Türe bzw. eines Türrahmens Scharnierteile anschraubbar. Für eine Verstellung der Türe zum Türrahmen sind Ausrichtbuchsen vorgesehen, welche in Gehäuseaufnahmen in den Scharnierteilen horizontal und/oder vertikal verstellt werden können. Bei diesem Scharnier ist aber eine andere Anordnung der Scharnierteile vorgesehen, welche nicht in entsprechende Aussparungen innerhalb der Türe bzw. im Möbelstück einsetzbar sind.
Der vorliegenden Erfindung liegt die Aufgabe zugrunde, ein Scharnier der eingangs genannten Art zu schaffen, das herstellungstechnisch einfach und kostengünstig ist und dennoch eine einwandfreie Montage der Tür am Möbelstück ermöglicht.
Diese Aufgabe wird erfindungsgemäss durch ein Scharnier mit den Merkmalen der Ansprüche 1 und 6 gelöst.
Weitere bevorzugte Ausgestaltungen des erfindungsgemässen Scharniers bilden den Gegenstand der abhängigen Ansprüche.
Das erfindungsgemässe Scharnier, bei dem der Scharnierbolzen mit dem Scharnierhebel fest verbunden und die Tür mit dem eine Öffnung für den Scharnierbolzen aufweisenden Scharnierlager auf den Scharnierbolzen aufsetzbar bzw. einhängbar ist, wobei Mittel gegen unvorgesehenes Aushängen der Tür sowie Mittel zum Ausrichten der Tür gegenüber dem Möbelstück quer zur Scharnierschwenkachse sowie in Richtung dieser Schwenkachse vorgesehen sind, ermöglicht nicht nur eine einwandfreie Montage der Tür am Möbelstück, sondern erlaubt eine beliebige Anordnung des Scharniers entlang der Schwenkachse der Tür (d.h. bei einer vertikalen Schwenkachse nicht nur im oberen und unteren Bereich der Tür, sondern auch dazwischen).

Die Erfindung wird nachfolgend anhand der Zeichnung näher erläutert. Es zeigen:
- Fig. 1: schematisch ein erfindungsgemässes Scharnier mit einem an einem Möbelstück befestigten Scharnierhebel und einem einer Tür zugeordneten Scharnierlager in Draufsicht;
- Fig. 2: in perspektivischer Darstellung den in einem Bodenteil des Möbelstückes befestigten und durch eine Aussparung der Tür in das Scharnierlager hineinragenden Scharnierhebel;
- Fig. 3: in perspektivischer Darstellung ein erstes Ausführungsbeispiel des erfindungsgemässen Scharnierhebels mit Mitteln zum Ausrichten der Tür gegenüber dem Möbelstück;
- Fig. 4: einen Teil der Mittel zum Ausrichten der Tür nach Fig. 3 in drei verschiedenen Ausführungsformen in Draufsicht;
- Fig. 5: in perspektivischer Darstellung ein Ausführungsbeispiel eines Klipsteiles, der zur Verhinderung von unvorgesehenem Aushängen der Tür dient;
- Fig. 6: ein zweites Ausführungsbeispiel des erfindungsgemässen Scharnierhebels mit Mitteln zum Ausrichten der Tür gegenüber dem Möbelstück in perspektivischer Darstellung; und
- Fig. 7: schematisch eine bevorzugte Ausführungsform des erfindungsgemässen Scharniers mit einem an einem Möbelstück befestigten Scharnierhebel und einem einer Tür zugeordneten Scharnierlager in Draufsicht.

In Fig.1 wird schematisch ein erfindungsgemässes Scharnier 1 für ein mit einer Tür versehenes Möbelstück 2 dargestellt, bei dem es sich beispielsweise um einen metallenen Korpus handeln kann. Die Tür selber ist erst aus Fig. 2 teilweise ersichtlich und dort mit Bezugsziffer 3 bezeichnet; Fig. 1 zeigt lediglich ein in der Tür 3 eingelassenes Scharnierlager 4. Am Möbelstück 2 ist ein Scharnierhebel 5 befestigt, dessen erfindungsgemässe Ausgestaltung weiter unten anhand von Fig. 3 näher beschrieben wird, und der über eine auf der Innenseite der Tür 3 befindliche Aussparung 6 (Fig. 2) in eine Ausnehmung des Scharnierlagers 4 hineinragt und mit diesem über einen Scharnierbolzen 10 schwenkbar verbunden ist.
Der Scharnierhebel 5 ist gemäss Fig. 2 vorzugsweise mit zwei angedeuteten Befestigungsschrauben 27, 28 am Möbelstück 2 angeschraubt. Er wird z.B. auf eine im Boden 2a des Möbelstückes 2 angeschweisste, nicht veranschaulichte Metalllasche aufgeschraubt und zudem ist ein weiteres Bodenblech 2b vorhanden. Analog ist auch die Befestigung im oberen Bereich des Möbelstückes 2 bewerkstelligt. In der Tür 3 ist wie erwähnt innenseitig eine Aussparung 6 enthalten, in welcher ein rahmenförmiger Klipsteil 25 eingesteckt ist.
Der Scharnierhebel 5 ist gemäss Fig. 3 als ein im Querschnitt flacher Kniehebel ausgebildet, von welchem an einem Ende der Scharnierbolzen 10 einseitig vorsteht. Der Scharnierbolzen 10 ist erfindungsgemäss mit dem Scharnierhebel 5 fest verbunden, d.h. entweder mit diesem einstückig ausgebildet oder an diesem befestigt. Die Tür 3 wird mit dem eine Öffnung für den Scharnierbolzen 10 sowie die bereits erwähnte Ausnehmung aufweisenden Scharnierlager 4 auf den Scharnierbolzen 10 aufgesetzt bzw. eingehängt.
Es sind im Rahmen der Erfindung Mittel gegen unvorgesehenes Aushängen der Tür 3 vorgesehen. Diese können beispielsweise durch einen in die Ausnehmung des Scharnierlagers 4 einsteckbaren Klips 11 gebildet sein, dessen mögliche Ausführungsform in Fig. 5 dargestellt ist, und der den verbleibenden Raum nach dem Einhängen der Tür zwischen dem Scharnierhebel 5 und der Ausnehmung ausfüllt.
Der Scharnierhebel 5 ist mit zwei zum Scharnierbolzen 10 parallelen Durchgangsöffnungen 12, 13 versehen, die einen unrunden, vorzugsweise quadratischen Querschnitt aufweisen. In den Durchgangsöffnungen 12, 13 werden erfindungsgemäss auswechselbare Einsatzstücke 14, 15 platziert, die jeweils eine Öffnung 16, 17 zum Durchführen einer den Scharnierhebel 5 am Möbelstück 2 zu befestigenden Schraube aufweisen.

Dabei werden gemäss Fig. 4 neben Einsatzstücken 14, 15 mit zentralen Öffnungen 16, 17 auch Einsatzstücke 14a, 15a bzw. 14b, 15b mit exzentrisch angeordneten Öffnungen 16a, 17a bzw. 16b, 17b verwendet, wobei die Zentrumsversetzung in beiden Achsrichtungen des Einsatzstück-Querschnittes oder in den Diagonalen desselben vorgesehen sein kann.
Es werden jeweils diese Einsatzstücke 14, 15 bzw. 14a, 15a bzw. 14b, 15b in einer den Gegebenheiten wählbaren Position der Öffnung 16, 17 bzw. 16a, 17a bzw. 16b, 17b für die Befestigungsschraube gegenüber der Durchgangsöffnungsachse eingesetzt. Diese Position wird durch Auswechseln beider Einsatzstücke verändert.
Die Einsatzstücke 14a, 15a bzw. 14b, 15b mit exzentrisch angeordneten Öffnungen 16a, 17a bzw. 16b, 17b können zudem jeweils beliebig in beiden Richtungen um 90°, 180° oder 270° verdreht in die Durchgangsöffnungen 12, 13 eingesetzt werden, wobei wiederum die Positionierung beider Einsatzstücke frei wählbar erfolgt.

Auf diese Art und Weise wird die Tür 3 gegenüber dem Möbelstück 2 quer zu der durch den Scharnierbolzen 10 gebildeten Scharnierschwenkachse, d.h. bei der vertikalen Anordnung der Scharnierschwenkachse in der Breite und der Tiefe, ausgerichtet.
Diese Einsatzstücke 14, 15 bzw. 14a, 15a bzw. 14b, 15b sind zwecks einfacheren Erkennung vorteilhaft mit unterschiedlichen Farben gekennzeichnet.

Die Tür 3 lässt sich allerdings vorzugsweise auch in Richtung der Scharnierschwenkachse gegenüber dem Möbelstück 2, d.h. in ihrer Höhe, in einer einfachen Weise ausrichten, und zwar durch Verwendung von auswechselbaren, auf den Scharnierbolzen 10 aufsteckbaren Unterlagscheiben 20, 20a, 20b (Fig. 3). Bei der Verwendung von unterschiedlich dicken Unterlagscheiben 20, 20a, 20b werden dementsprechend auch unterschiedliche Klipsteile 11, 11a, 11b als Mittel gegen unvorgesehenes Aushängen der Tür 3 eingesetzt.

Im Scharnierlager 4 ist vorzugsweise eine Schliessvorrichtung zur Selbstschliessung der Tür 3 untergebracht, die beispielsweise aus der EP-A-1 632 629 an sich bekannt ist und daher nicht im Detail beschrieben wird. Sie umfasst ein federbelastetes Rastelement, welches mit einem am Aussenumfang des Scharnierhebels 5 vorhandenen Vorsprung 22 zusammenwirkt und das Verschliessen der Tür 3 bewirkt (der Scharnierhebel 5 wird mit dem Vorsprung 22 in das Scharnierlager 4 eingerastet).

Der in Fig. 5 separat gezeigte Klipsteil 25 nach Fig. 5 ist vorzugsweise aus einem elastisch nachgiebigen Kunststoffmaterial hergestellt und an seinem Umfang mit Rastnasen 23 zum Einklipsen in die Ausnehmung des Scharnierlagers 4 ausgeführt.

Fig. 6 zeigt eine weitere erfindungsgemässe Ausführungsform eines Scharnierhebels 35, der einen im Querschnitt flachen und mit dem Scharnierbolzen 10 versehenen Kniehebelteil 5' aufweist, welcher Kniehebelteil 5' an seinem Aussenumfang wiederum mit dem gerundeten und mit der Schliessvorrichtung wirkverbundenen Vorsprung 22 versehen ist. Der Scharnierhebel 35 ist über einen zum Kniehebelteil 5' rechtwinkligen Befestigungsteil 36 an einer Wand des Möbelstückes 2 befestigbar, vorzugsweise anschraubbar. Hierfür weist der Befestigungsteil 36 zwei unrunde, vorzugsweise quadratische Durchgangsöffnungen 12', 13' auf, in welche wiederum die auswechselbaren Einsatzstücke 14, 15 bzw. 14a, 15a bzw. 14b, 15b nach Fig. 4 eingesetzt werden, und zwar wiederum jeweils die gleichen Einsatzstücke mit der gleichen Position der Öffnung für die Befestigungsschraube gegenüber der Durchgangsöffnungsachse. Diese Position wird wiederum durch Auswechseln beider Einsatzstücke oder durch ihre Positionierung in den Durchgangsöffnungen 12', 13' (Verdrehen bzw. Winkelverstellen beider Einsatzstücke) verändert.
Dadurch lässt sich die Tür 3 einerseits in Richtung der Scharnierschwenkachse und anderseits in einer Richtung quer zur Scharnierschwenkachse, parallel zur Wand des Möbelstückes 2, ausrichten (d.h. bei vertikaler Anordnung der Scharnierschwenkachse kann die Tür 3 in ihrer Höhe und Tiefe gegenüber dem Möbelstück 2 eingestellt werden).

Das Ausrichten der Tür 3 in der anderen Richtung quer zur Scharnierschwenkachse, senkrecht zur Wand des Möbelstückes 2, kann mittels auswechselbarer, dem Befestigungsteil 36 zugeordneter Unterlageplatten 40, 40a bewerkstelligt werden (Einstellung der um vertikale Achse schwenkbarer Tür 3 in der Breite). Auch diese Unterlageplatten 40, 40a sind vorteilhaft mit unterschiedlichen Farben gekennzeichnet.

Wie bei den Klipsteilen 11, 11a, 11b handelt es sich auch bei den Einsatzstücken 14, 15; 14a, 15a;14b, 15b, den Unterlagscheiben 20, 20a, 20b sowie den Unterlageplatten 40, 40a mit Vorteil um kostengünstige Kunststoffteile.

Fig. 7 zeigt schematisch ein die Tür 3 mit dem Möbelstück 2 gelenkig verbindendes Scharnier 1', welches an sich gleich ausgestaltet ist wie dasjenige nach Fig. 1 und daher nachfolgend nurmehr dessen Unterschiede erläutert sind. Dieses Scharnier 1' besteht aus einen im Möbelstück fixierbaren Befestigungsteil 46 und einem aus diesem herausragenden abgewinkelten Kniehebelteil 47. Dieses Scharnier 1' zeichnet sich zusätzlich dadurch aus, dass sein länglich ausgebildeter Befestigungsteil 46 parallel in Bezug auf die Front 2' des Möbelstückes 2 in letzterem montiert ist. Damit ergibt sich eine alternative Einbaumöglichkeit dieses Scharniers.

Das erfindungsgemässe Scharnier ist herstellungstechnisch einfach und kostengünstig und ermöglicht dennoch nicht nur eine einwandfreie Montage der Tür am Möbelstück, sondern erlaubt auch eine beliebige Anordnung des Scharniers entlang der Schwenkachse der Tür (d.h. bei einer vertikalen Schwenkachse nicht nur im oberen und unteren Bereich der Tür, sondern auch dazwischen).

Die Erfindung ist mit den oben erläuterten Ausführungsbeispielen ausreichend dargetan. Theoretisch könnte aber der Scharnierbolzen auch im Scharnierlager 4 integriert und beim Scharnierhebel 5 eine Bohrung vorgesehen sein, so dass die Tür beim Einhängen mit dem Scharnierbolzen in diese Bohrung beim Scharnierhebel einstecken würde und damit die Türe schwenkbar am Möbelstück gelagert wäre.

## Patentansprüche

1. Scharnier für ein mit einer Tür versehenes Möbelstück, mit einem am Möbelstück (2) befestigten Scharnierhebel (5), der Durchgangsöffnungen (12, 13) aufweist und über eine auf der Innenseite der Tür (3) befindliche Aussparung (6) in eine Ausnehmung eines in der Tür (3) eingelassenen Scharnierlagers (4) hineinragt und mit diesem über einen Scharnierbolzen (10) schwenkbar verbunden ist, wobei die Tür (3) mit dem eine Öffnung für den Scharnierbolzen (10) aufweisenden Scharnierlager (4) auf den Scharnierhebel (5) mit dem Scharnierbolzen (10) aufsetzbar bzw. einhängbar ist,
**dadurch gekennzeichnet, dass**
Mittel zum Ausrichten der Tür (3) gegenüber dem Möbelstück (2) quer zur Scharnierschwenkachse vorgesehen sind, wobei zu diesem Zwecke der Scharnierhebel (5) diese Durchgangsöffnungen (12, 13), die zur Scharnierschwenkachse parallel sind, mit jeweils einem unrunden, vorzugsweise quadratischen Querschnitt aufweist, in welche auswechselbare Einsatzstücke (14, 15; 14a, 15a; 14b; 15b) einführbar sind, die jeweils eine Öffnung (16, 17; 16a, 17a; 16b, 17b) zum Durchführen einer den Scharnierhebel (5) am Möbelstück (2) zu befestigenden Schraube aufweisen, wobei Einsatzstücke (14, 15) mit einer zentralen Öffnung (16, 17), indes andere Einsatzstücke (14a, 15a; 14b; 15b) mit einer exzentrisch angeordneten Öffnung (16a, 17a; 16b, 17b) vorgesehen sind, welche Einsatzstücke (14, 15; 14a, 15a; 14b; 15b) die Mittel zum Ausrichten der Tür (3) gegenüber dem Möbelstück (2) quer zur Scharnierschwenkachse bilden.

2. Scharnier nach Anspruch 1, **dadurch gekennzeichnet, dass** die Tür (3) mit dem eine Öffnung aufweisenden Scharnierlager (4) in den Scharnierhebel (5) beim Möbelstück (2) eingeführt und darauf eingehängt ist, wobei Mittel gegen unvorgesehenes Aushängen der Tür (3) durch einen in die Ausnehmung des Scharnierlagers (4) einführbaren und den eingehängten Scharnierlager (4) sichernden Klipsteil (11, 11a, 11b) und zudem Mittel zum Ausrichten der Tür (3) gegenüber dem Möbelstück (2) in Richtung der Schwenkachse durch wenigstens eine auswechselbare, auf den Scharnierbolzen (10) aufsteckbare Unterlagscheibe (20, 20a, 20b) gebildet sind, wobei für die bewerkstelligte Einstellungen der Tür unterschiedlich dicke Unterlagscheiben (20, 20a, 20b) (3) und jeweils unterschiedliche Klipsteile (11, 11a, 11b) vorgesehen sind.

3. Scharnier nach Anspruch 1, **dadurch gekennzeichnet, dass** der Scharnierhebel (5) zwei Durchgangsöffnungen (12, 13) aufweist, in welche jeweils die Einsatzstücke (14, 15; 14a, 15a; 14b; 15b) in einer wählbaren Position der Öffnung (16, 17; 16a, 17a; 16b, 17b) für die Befestigungsschraube gegenüber der Durchgangsöffnungsachse einsetzbar sind, wobei diese Position durch Auswechseln beider Einsatzstücke (14, 15; 14a, 15a; 14b; 15b) oder durch ihre Positionierung in den Durchgangsöffnungen (Verdrehen beider Einsatzstücke) veränderbar ist.

4. Scharnier nach einem der Ansprüche 1 bis 3, **dadurch gekennzeichnet, dass** der Scharnierhebel (5) als ein im Querschnitt flacher Kniehebel ausgebildet ist und an seinem Aussenumfang einen gerundeten Vorsprung (22) aufweist, der mit einem im Innern des Scharnierlagers (4) angeordneten, federbelasteten Rastelement wirkverbunden und in einer Schliessstellung der Tür (3) in das Scharnierlager (4) einrastbar ist.

5. scharnier nach einem der Ansprüche 1 bis 4, **dadurch gekennzeichnet, dass** ein im Möbelstück (2) positionierbarer, dem Scharnierhebel zugeordneter länglicher Befestigungsteil (46) vorhanden ist, welcher entweder senkrecht oder parallel in Bezug auf die Front (2') des Möbelstückes in letzterem montierbar ist.

6. Scharnier für ein mit einer Tür versehenes Möbelstück, mit einem am Möbelstück (2) befestigten Scharnierhebel (35), der Durchgangsöffnungen (12, 13) aufweist und über eine auf der Innenseite der Tür (3) befindliche Aussparung (6) in eine Ausnehmung eines in der Tür (3) eingelassenen Scharnierlagers (4) hineinragt und mit diesem über einen Scharnierbolzen (10) schwenkbar verbunden ist, wobei die Tür (3) mit dem eine Öffnung für den Scharnierbolzen (10) aufweisenden Scharnierlager (4) auf den Scharnierhebel (5; 35) mit dem Scharnierbolzen (10) aufsetzbar bzw. einhängbar ist, wobei der Scharnierhebel (35) einen im Querschnitt flachen Kniehebelteil (5') aufweist, der mit dem Scharnierbolzen (10) versehen ist und an seinem Aussenumfang einen gerundeten Vorsprung (22) aufweist, welcher Vorsprung (22) mit einem im Innern des Scharnierlagers (4) angeordneten, federbelasteten Rastelement wirkverbunden und in einer Schliessstellung der Tür (3) in das Scharnierlager (4) einrastbar ist, wobei der Scharnierhebel (35) über einen zum Kniehebelteil (5') rechtwinkligen Befestigungsteil (36) an einer Wand des Möbelstückes (2) anschraubbar ist,
**dadurch gekennzeichnet, dass** Mittel zum Ausrichten der Tür (3) gegenüber dem Möbelstück (2) quer zur Scharnierschwenkachse und/ oder in Richtung dieser Schwenkachse vorgesehen sind, wobei der Befestigungsteil (36) des Scharnierhebels (35) die Durchgangsöffnungen (12', 13') aufweist, die unrunde, vorzugsweise quadratisch sind, und in welche auswechselbare Einsatzstücke (14, 15; 14a, 15a; 14b; 15b) einführbar sind, die jeweils eine Öffnung (16, 17; 16a, 17a; 16b, 17b) zum Durchführen einer den Scharnierhebel (35) am Möbelstück (2) zu befestigenden Schraube aufweisen, wobei neben Einsatzstücken (14, 15) mit einer zentralen Öffnung (16, 17) auch Einsatzstücke (14a, 15a; 14b; 15b) mit einer exzentrisch angeordneten Öffnung (16a, 17a; 16b, 17b) vorgesehen sind, über welche Einsatzstücke (14, 15; 14a, 15a; 14b; 15b) die Tür (3) einerseits in Richtung der Scharnierschwenkachse und anderseits in einer Richtung quer zur Scharnierschwenkachse, parallel zur Wand des Möbelstückes (2), einstellbar ist.

7. Scharnier nach Anspruch 6. **dadurch gekennzeichnet, dass** die Mittel zum Ausrichten der Tür (3) in der anderen Richtung quer zur Scharnierschwenkachse, senkrecht zur Wand des Möbelstückes (2), durch auswechselbare Unterlageplatten (40, 40a) gebildet sind, die dem Befestigungsteil (36) zugeordnet sind.

8. Scharnier nach Anspruch 6 oder 7, **dadurch gekennzeichnet, dass** der Befestigungsteil (36) des Scharnierhebels (35) zwei Durchgangsöffnungen (12', 13') aufweist, in welche jeweils die Einsatzstücke (14, 15; 14a, 15a; 14b; 15b) in einer wählbaren Position der Öffnung (16, 17; 16a, 17a; 16b, 17b) für die Befestigungsschraube gegenüber der Durchgangsöffnungsachse einsetzbar sind, wobei diese Position durch Auswechseln beider Einsatzstücke oder durch ihre Positionierung in den Durchgangsöffnungen (Verdrehen beider Einsatzstücke) veränderbar ist.

## Claims

1. Hinge for a piece of furniture provided with a door, comprising a hinge lever (5) fastened to the piece of furniture (2) and which has through holes (12, 13) and projects over an opening (6) located on the inside of the door (3) into a recess of a hinge bearing (4) inserted into the door (3) and is pivotally connected to said hinge bearing by a hinge pin (10), the door (3) being able to be placed or fitted on the hinge lever (5) with the hinge pin (10) with the hinge bearing (4) that has an opening for the hinge pin (10), **characterised in that** means for aligning the door (3) with respect to the piece of furniture (2) are provided transversely to the swivel axis of the hinge, for this purpose the hinge lever (5) having these through holes (12, 13) which are parallel to the swivel axis of the hinge, each with a non-circular, preferably square cross-section, into which exchangeable inserts (14, 15; 14a, 15a; 14b; 15b) can be introduced which each have an opening (16, 17; 16a, 17a; 16b, 17b) for passing through a screw for fastening the hinge lever (5) to the piece of furniture (2), inserts (14, 15) being provided with a central opening (16, 17), however other inserts (14a, 15a; 14b; 15b) being provided with an eccentrically located opening (16a, 17a; 16b, 17b), which inserts (14, 15; 14a, 15a; 14b; 15b) form the means for aligning the door (3) with respect to the piece of furniture (2) transversely to the swivel axis of the hinge.

2. Hinge according to Claim 1, **characterised in that** the door (3) is introduced into and is fitted in the hinge lever (5) of the piece of furniture (2) with the hinge bearing (4) that has an opening, means for preventing inadvertent unhinging of the door (3) being formed by a clip part (11, 11a, 11 b) that can be introduced into the recess of the hinge bearing (4) and that secures the fitted hinge bearing (4), and in addition means for aligning the door (3) with respect to the piece of furniture (2) in the direction of the swivel axis being formed by at least one exchangeable washer (20, 20a, 20b) that can be placed on the hinge pin (10), washers (20, 20a, 20b) (3) of different thicknesses and respectively different clip parts (11, 11 a, 11 b) being provided for the adjustments that are made to the door.

3. Hinge according to Claim 1, **characterised in that** the hinge lever (5) has two through holes (12, 13) into which the inserts (14, 15; 14a, 15a; 14b; 15b) can respectively be inserted in a selectable position of the opening (16, 17; 16a, 17a; 16b, 17b) for the fastening screw with respect to the axis of the through hole, this position being able to be changed by exchanging both inserts (14, 15; 14a, 15a; 14b; 15b) or by their positioning in the through holes (turning of both inserts).

4. Hinge according to any of Claims 1 to 3, **characterised in that** the hinge lever (5) is in the form of an elbow lever that has a flat cross-section and has a rounded projection (22) on its outer periphery which is operatively connected to a spring-loaded catch element disposed within the hinge bearing (4) and can be engaged in the hinge bearing (4) in a closed position of the door (3).

5. Hinge according to any of Claims 1 to 4, **characterised in that** there is an elongate fastening part (46) that can be positioned in the piece of furniture (2) and that is assigned to the hinge lever which can be fitted in the piece of furniture, either perpendicular or parallel to the front (2') of the latter.

6. Hinge for a piece of furniture that is provided with a door, comprising a hinge lever (35) fastened to the piece of furniture (2) and that has through holes (12, 13) and projects over an opening (6) located on the inside of the door (3) and into a recess of a hinge bearing (4) inserted into the door (3) and is connected pivotally to the latter by a hinge pin (10), the door (3) being able to be placed or fitted on the hinge lever (5; 35) with the hinge pin (10) with the hinge bearing (4) that has an opening for the hinge pin (10), the hinge lever (35) having an elbow lever part (5') with a flat cross-section and which is provided with the hinge pin (10) and has on its outer periphery a rounded projection (22), which projection (22) is operatively connected to a springloaded latching element disposed in the interior of the hinge bearing (4) and is able to engage in the hinge bearing (4) in a closed position of the door (3), the hinge lever (35) being able to be screwed to a wall of the piece of furniture (2) by a fastening part (36) at right angles to the elbow lever part (5'), **characterised in that** means are provided for aligning the door (3) with respect to the piece of furniture (2) transversely to the swivel axis of the hinge and/or in the direction of this swivel axis, the fastening part (36) of the hinge lever (35) that has through holes (12', 13') which are non-circular, preferably square, and into which exchangeable inserts (14, 15; 14a, 15a; 14b; 15b) can be introduced, that respectively have an opening (16, 17; 16a, 17a; 16b, 17b) through which a screw for fastening the hinge lever (35) to the piece of furniture (2) can be passed, in addition to inserts (14, 15) with a central opening (16, 17) inserts (14a, 15a; 14b; 15b) also being provided with an eccentrically located opening (16a, 17a; 16a, 17b) by means of which inserts (14, 15; 14a, 15a; 14b; 15b) the door (3) can be adjusted on the one hand in the direction of the swivel axis of the hinge, and on the other hand can be adjusted in a direction transverse to the swivel axis of the hinge, parallel to the wall of the piece of furniture (2).

7. Hinge according to Claim 6, **characterised in that** the means for aligning the door (3) in the other direction transverse to the swivel axis of the hinge, perpendicular to the wall of the piece of furniture (2), are formed by exchangeable base plates (40, 40a) that are assigned to the fastening part (36).

8. Hinge according to Claim 6 or 7, **characterised in that** the fastening part (36) of the hinge lever (35) has two through holes (12', 13') into which the inserts (14, 15; 14a, 15a; 14b; 15b) can respectively be inserted in a selectable position of the opening (16, 17; 16a, 17a; 16b, 17b) for the fastening screw with respect to the through hole axis, this position being able to be changed by exchanging both inserts or by their positioning in the through holes (turning of both inserts).

## Revendications

1. Charnière pour un meuble pourvu d'une porte, ayant un levier (5) de charnière, qui est fixé au meuble (2), qui a des ouvertures (12, 13) traversantes, qui pénètre par une mortaise (6) se trouvant sur la face intérieure de la porte (3) dans un évidement d'un support (4) de charnière encastré dans la porte (3) et qui est relié à pivotement à celui-ci par un axe (10) de charnière, la porte (3) pouvant, par le support (4) de charnière ayant une ouverture pour l'axe (10) de charnière, être mise sur le levier (5) de charnière par l'axe (10) de charnière ou y être suspendue,
**caractérisée en ce qu'**il est prévu des moyens d'orientation de la porte (3) par rapport au meuble (2) transversalement à l'axe de pivotement de la charnière, le levier (5) de charnière ayant à cet effet les ouvertures (12, 13) traversantes, qui sont parallèles à l'axe de pivotement de la charnière, qui sont de section transversale non circulaire, de préférence carrée, et dans lesquelles peuvent être introduites des pièces (14, 15; 14a, 15a; 14b, 15b) remplaçables, qui ont respectivement une ouverture (16, 17; 16a, 17a; 16b, 17b) pour le passage d'une vis fixant le levier (5) de charnière au meuble (2), des pièces (14, 15) d'insertion étant prévues avec une ouverture (16, 17) centrale, tandis que d'autres pièces (14a, 15a; 14b, 15b) d'insertion sont prévues avec une ouverture (16a, 17a; 17a, 17b) disposée de manière excentrée, lesquelles pièces (14, 15; 14a, 15a; 14b, 15b) d'insertion forment des moyens d'orientation de la porte (3) par rapport au meuble (2) transversalement à l'axe de pivotement de la charnière.

2. Charnière suivant la revendication 1, **caractérisée en ce que** la porte (3) est, par le support (4) de charnière ayant une ouverture, introduite dans le levier (5) de charnière du meuble (2) et y est ensuite suspendue, des moyens empêchant la porte (3) de sortir de manière imprévue de ses gonds étant formés par une partie (11, 11a, 11b) de clipsage pouvant être introduite dans l'évidement du support (4) de charnière et fixant le support (4) de charnière suspendu et, en outre, des moyens d'orientation de la porte (3) par rapport au meuble (2) dans la direction de l'axe de pivotement étant formés par au moins une rondelle (20, 20a, 20b), qui peut être remplacée et qui peut être enfilée sur l'axe (10) de charnière, dans laquelle il est prévu, pour les réglages à effectuer de la porte, des rondelles (20, 20a, 20b) (3) d'épaisseurs différentes et respectivement des parties (11, 11a, 11b) de clipsage différentes.

3. Charnière suivant la revendication 1, **caractérisée en ce que** le levier (5) de charnière a deux ouvertures (12, 13) traversantes, dans lesquelles respectivement les pièces (14, 15; 14a, 15a; 14b, 15b) peuvent être insérées dans une position pouvant être choisie de l'ouverture (16, 17; 16a, 17a; 17a; 17b) pour la vis de fixation par rapport à l'axe de l'ouverture traversante, cette position pouvant être modifiée par un remplacement des deux pièces (14, 15; 14a, 15a; 14b, 15b) d'insertion ou par leur positionnement dans les ouvertures traversantes (rotation des deux pièces d'insertion).

4. Charnière suivant l'une des revendications 1 à 3, **caractérisée en ce que** le levier (5) de charnière est réalisé sous la forme d'une genouillère plate en section transversale et a, sur son pourtour extérieur, une saillie (22) arrondie, qui coopère avec un élément d'encliquetage disposé à l'intérieur du support (4) de charnière et soumis à l'action d'un ressort et peut, en une position de fermeture de la porte (3) être encliqueté dans le support (4) de charnière.

5. Charnière suivant l'une des revendications 1 à 4, **caractérisée en ce qu'**il y a une partie (46) de fixation oblongue pouvant être placée dans le meuble (2), associée au levier de charnière et pouvant être montée perpendiculairement ou parallèlement par rapport à l'avant (2') du meuble dans ce dernier.

6. Charnière pour un meuble pourvu d'une porte, ayant un levier (35) de charnière, qui est fixé au meuble (2), qui a des ouvertures (12, 13) traversantes, qui pénètre par une mortaise (6) se trouvant sur la face intérieure de la porte (3) dans un évidement d'un support (4) de charnière encastré dans la porte (3) et qui est relié à pivotement à celui-ci par un axe (10) de charnière, la porte (3) pouvant, par le support (4) de charnière ayant une ouverture pour l'axe (10) de charnière, être mise sur le levier (35) de charnière par l'axe (10) de charnière ou y être suspendue, dans laquelle le levier (35) de charnière a une partie (5') de genouillère plate en section transversale, qui est pourvue de l'axe (10) de charnière et qui a une saillie (22) arrondie sur son pourtour extérieur, laquelle saillie (22) coopère avec un élément d'encliquetage disposé à l'intérieur du support (4) de charnière, soumis à l'action d'un ressort et pouvant, dans une position de fermeture de la porte (3), s'encliqueter dans le support (4) de charnière, dans laquelle le levier (35) de charnière peut se visser à une paroi du meuble (2) par l'intermédiaire d'une partie (36) de fixation perpendiculaire à la partie (5') de genouillère,
**caractérisée en ce qu'**il est prévu des moyens d'orientation de la porte (3) par rapport au meuble (2) transversalement à l'axe de pivotement de la charnière et/ou dans la direction de cet axe de pivotement, dans laquelle la partie (36) de fixation du levier (35) de la charnière a les ouvertures (12', 13') traversantes, qui ne sont pas circulaires, en étant de préférence carrées, dans lesquelles des pièces (14, 15; 14a, 15a; 14b, 15b) de remplacement remplaçables peuvent être introduites, pièces qui ont respectivement une ouverture (16, 17; 16a, 17a; 16b, 17b) our le passage d'une vis fixant le levier (35) de charnière au meuble (2), dans laquelle, outre les pièces (14, 15) d'insertion ayant une ouverture (16, 17) centrale, il est prévu également des pièces (14a, 15a; 14b, 15b) d'insertion ayant une ouverture (16a, 17a; 16b, 17b) excentrée, par lesquelles pièces (14, 15; 14a, 15a; 14b, 15b) d'insertion, la porte (3) peut être réglée, d'une part, dans la direction de l'axe de pivotement de la charnière et, d'autre part, dans une direction transversale à l'axe de pivotement de la charnière parallèlement à la paroi du meuble (2).

7. Charnière suivant la revendication 6, **caractérisée en ce que** les moyens d'orientation de la porte (3), dans l'autre direction, transversalement à l'axe de pivotement de la charnière, sont formés par des plaquettes (40, 40a) de support remplaçables, qui sont associées à la partie (36) de fixation.

8. Charnière suivant la revendication 6 ou 7, **caractérisée en ce que** la partie (36) de fixation du levier (35) de charnière a deux ouvertures (12, 13) traversantes, dans lesquelles respectivement les pièces (14, 15; 14a, 15a; 15a, 15b) d'insertion peuvent être introduites dans une position pouvant être choisie de l'ouverture (16, 17; 16a, 17a; 16b, 17b) pour la vis de fixation par rapport à l'axe de l'ouverture traversante, cette position pouvant être modifiée par remplacement des deux pièces d'insertion ou par leur positionnement dans les ouvertures traversantes (rotation des deux pièces d'insertion).
